# EUROPÄISCHE PATENTSCHRIFT

(11) **EP 1 377 924 B1**
(45) Veröffentlichungstag und Bekanntmachung des Hinweises auf die Patenterteilung: **22.09.2004**
(21) Anmeldenummer: 02714186.0
(22) Anmeldetag: 12.03.2002
(51) Int. Cl.: G06F 17/60

(54) **VERFAHREN UND VORRICHTUNG ZUM EXTRAHIEREN EINER SIGNALKENNUNG, VERFAHREN UND VORRICHTUNG ZUM ERZEUGEN EINER DAZUGEHÖRIGEN DATABANK und Verfahren und Vorrichtung zum Referenzieren eines Such-Zeitsignals**
METHOD AND DEVICE FOR EXTRACTING A SIGNAL IDENTIFIER, METHOD AND DEVICE FOR CREATING A DATABASE FROM SIGNAL IDENTIFIERS AND METHOD AND DEVICE FOR REFERENCING A SEARCH TIME SIGNAL
PROCEDE ET DISPOSITIF PERMETTANT D'EXTRAIRE UNE IDENTIFICATION DE SIGNAUX, PROCEDE ET DISPOSITIF PERMETTANT DE CREER UNE BANQUE DE DONNEES A PARTIR D'IDENTIFICATIONS DE SIGNAUX, ET PROCEDE ET DISPOSITIF PERMETTANT DE SE REFERENCER A UN SIGNAL TEMPS DE RECHERCHE

(30) Priorität: 10.04.2001 DE 10117871
(43) Veröffentlichungstag der Anmeldung: 07.01.2004
(73) Patentinhaber: FRAUNHOFER-GESELLSCHAFT ZUR FÖRDERUNG DER ANGEWANDTEN FORSCHUNG E.V., 80636 München (DE)
(72) Erfinder: KLEFENZ, Frank, 68159 Mannheim (DE); BRANDENBURG, Karlheinz, 91054 Erlangen (DE); HIRSCH, Wolfgang, 99423 Weimar (DE); UHLE, Christian, 98693 Ilmenau (DE); RICHTER, Christian, 98693 Ilmenau (DE); KATAI, Andras, 98693 Ilmenau (DE); KAUFMANN, Matthias, 98693 Ilmenau (DE)
(74) Vertreter: Zinkler, Franz, Dipl.-Ing.
(86) Internationale Anmeldenummer: PCT/EP2002/002703
(87) Internationale Veröffentlichungsnummer: WO 2002/084539

(56) Entgegenhaltungen:
- EP-A- 0 283 570
- FR-A- 772 961
- US-A- 5 918 223
- LIBANO MONTEIRO C ET AL: "Real-time sound analyzer" INSTRUMENTATION AND MEASUREMENT TECHNOLOGY CONFERENCE, 1997. IMTC/97. PROCEEDINGS. SENSING, PROCESSING, NETWORKING., IEEE OTTAWA, ONT., CANADA 19-21 MAY 1997, NEW YORK, NY, USA,IEEE, US, 19. Mai 1997 (1997-05-19), Seiten 414-417, XP010233670 ISBN: 0-7803-3747-6
- MAROLT M: "Transcription of polyphonic piano music with neural networks" MELECON 2000, Seiten 512-515, XP010517840

## Beschreibung

Die vorliegende Erfindung bezieht sich auf die Verarbeitung von Zeitsignalen, die einen harmonischen Anteil haben, und insbesondere auf das Erzeugen einer Signalkennung für ein Zeitsignal, um das Zeitsignal mittels einer Datenbank, in der eine Mehrzahl von Signalkennungen für eine Mehrzahl von Zeitsignalen gespeichert ist, beschreiben zu können.

Konzepte, durch die Zeitsignale mit einem harmonischen Anteil, wie z. B. Audiodaten, identifizierbar und referenzierbar sind, sind für viele Anwender nützlich. Insbesondere in einer Situation, in der ein Audiosignal vorliegt, dessen Titel und Autor unbekannt sind, ist es oftmals wünschenswert, herauszufinden, von wem das entsprechende Lied stammt. Ein Bedarf hierzu besteht beispielsweise, wenn der Wunsch vorhanden ist, z. B. eine CD des betreffenden Interpreten zu erwerben. Wenn das vorliegende Audiosignal lediglich den Zeitsignalinhalt umfaßt, jedoch keinen Namen über den Interpreten, den Musikverlag etc., so ist eine Identifizierung des Ursprungs des Audiosignals bzw. von wem ein Lied stammt, nicht möglich. Die einzige Hoffnung bestand dann darin, das Audiostück samt Referenzdaten bezüglich des Autors oder der Quelle, wo das Audiosignal zu erwerben ist, noch einmal zu hören, um dann den gewünschten Titel beschaffen zu können.

Im Internet ist es nicht möglich, Audiodaten unter Verwendung herkömmlicher Suchmaschinen zu suchen, da die Suchmaschinen lediglich mit textuellen Daten umgehen können. Audiosignale bzw. allgemeiner gesagt, Zeitsignale, die einen harmonischen Anteil haben, können durch solche Suchmaschinen nicht verarbeitet werden, wenn sie keine textuellen Suchangaben umfassen.

Ein realistischer Bestand an Audiodateien liegt bei mehreren tausend gespeicherten Audiodateien bis zu hunderttausenden von Audiodateien. Musikdatenbankinformationen können auf einem zentralen Internet-Server abgelegt sein, und potentielle Suchanfragen könnten über das Internet erfolgen. Alternativ sind bei heutigen Festplattenkapazitäten auch die zentrale Musikdatenbanken auf lokalen Festplattensystemen von Benutzern denkbar. Es ist wünschenswert, solche Musikdatenbanken durchsuchen zu können, um Referenzdaten über eine Audiodatei zu erfahren, von der lediglich die Datei selbst, jedoch keine Referenzdaten bekannt sind.

Darüber hinaus ist es gleichermaßen wünschenswert, Musikdatenbanken unter Verwendung vorgegebener Kriterien durchsuchen zu können, die beispielsweise dahingehend lauten, ähnliche Stücke herausfinden zu können. Ähnliche Stücke sind beispielsweise die Stücke mit einer ähnlichen Melodie, einem ähnlichen Instrumentensatz, oder einfach mit ähnlichen Geräuschen, wie z. B. Meeresrauschen, Vogelgezwitscher, männliche Stimmen, weibliche Stimmen, etc.

Das U.S.-Patent Nr. 5,918,223 offenbart ein Verfahren und eine Vorrichtung für eine Inhalts-basierte Analyse, Speicherung, Wiedergewinnung und Segmentierung von Audioinformationen. Dieses Verfahren beruht darauf, mehrere akustische Merkmale aus einem Audiosignal zu extrahieren. Gemessen werden Lautstärke, Baß, Tonhöhe, Brightness und Melfrequenz-basierte Cepstral-Koeffizienten in einem Zeitfenster bestimmter Länge in periodischen Intervallabständen. Jeder Meßdatensatz besteht aus einer Folge von gemessenen Merkmalsvektoren. Jede Audiodatei ist durch den kompletten Satz der pro Merkmal berechneten Merkmalsfolgen spezifiziert. Ferner werden die ersten Ableitungen für jede Folge von Merkmalsvektoren berechnet. Dann werden statistische Werte wie Mittelwert und Standardabweichung berechnet. Dieser Satz von Werten wird in einem N-Vektor, d. h. einem Vektor mit N Elementen, gespeichert. Diese Vorgehensweise wird auf eine Vielzahl von Audiodateien angewendet, um für jede Audiodatei einen N-Vektor abzuleiten. Damit wird nach und nach eine Datenbank aus einer Vielzahl von N-Vektoren aufgebaut. Aus einer unbekannten Audiodatei wird dann unter Verwendung derselben Vorgehensweise ein Such-N-Vektor extrahiert. Bei einer Suchanfrage wird dann eine Abstandsberechnung des vorgegebenen N-Vektors und der in der Datenbank gespeicherten N-Vektoren ermittelt. Schließlich wird der N-Vektor ausgegeben, der den minimalen Abstand zu dem Such-N-Vektor hat. Dem ausgegebenen N-Vektor sind Daten über den Autor, den Titel, die Beschaffungsquelle etc. zugeordnet, so daß eine Audiodatei hinsichtlich ihres Ursprungs identifiziert werden kann.

Dieses Verfahren hat den Nachteil, daß mehrere Merkmale berechnet werden und willkürliche Heuristiken zur Berechnung der Kenngrößen eingeführt werden. Durch Mittelwert- und Standardabweichungsberechnungen über alle Merkmalsvektoren für eine gesamte Audiodatei wird die Information, die durch den zeitlichen Verlauf der Merkmalsvektoren gegeben ist, auf wenige Merkmalsgrößen reduziert. Dies führt zu einem hohen Informationsverlust.

Die Aufgabe der vorliegenden Erfindung besteht darin, ein Verfahren und eine Vorrichtung zum Extrahieren einer Signalkennung aus einem Zeitsignal zu schaffen, die eine aussagekräftige Kennzeichnung eines Zeitsignals ohne zu großen Informationsverlust ermöglichen.

Diese Aufgabe wird durch ein Verfahren zum Extrahieren einer Signalkennung aus einem Zeitsignal nach Patentanspruch 1 oder durch eine Vorrichtung zum Extrahieren einer Signalkennung aus einem Zeitsignal nach Patentanspruch 19 gelöst.

Eine weitere Aufgabe der vorliegenden Erfindung besteht darin, ein Verfahren und eine Vorrichtung zum Erzeugen einer Datenbank aus Signalkennungen und ein Verfahren und eine Vorrichtung zum Referenzieren eines Such-Zeitsignals mittels einer solchen Datenbank zu schaffen.

Diese Aufgabe wird durch ein Verfahren zum Erzeugen einer Datenbank nach Patentanspruch 13, eine Vorrichtung zum Erzeugen einer Datenbank nach Patentanspruch 20, ein Verfahren zum Referenzieren eines Such-Zeitsignals nach Patentanspruch 14 oder eine Vorrichtung zum Referenzieren eines Such-Zeitsignals nach Patentanspruch 21 gelöst.

Der vorliegenden Erfindung liegt die Erkenntnis zugrunde, daß bei Zeitsignalen, die einen harmonischen Anteil haben, der zeitliche Verlauf des Zeitsignals verwendet werden kann, um eine Signalkennung des Zeitsignals aus dem Zeitsignal zu extrahieren, die einerseits einen guten Fingerabdruck für das Zeitsignal liefert, die jedoch andererseits hinsichtlich ihrer Datenmenge überschaubar ist, um ein effizientes Durchsuchen einer Vielzahl von Signalkennungen in einer Datenbank zu ermöglichen. Eine wesentliche Eigenschaft von Zeitsignalen mit einem harmonischen Anteil sind wiederkehrende Signalflanken in dem Zeitsignal, wobei z. B. zwei aufeinanderfolgende Signalflanken mit gleicher bzw. ähnlicher Länge die Angabe einer Periodendauer und damit einer Frequenz in dem Zeitsignal mit hoher zeitlicher und frequenzmäßiger Auflösung ermöglichen, wenn nicht nur das Vorhandensein der Signalflanken an sich, sondern auch das zeitliche Auftreten der Signalflanken in dem Zeitsignal berücksichtigt wird. Somit ist es möglich, eine Beschreibung des Zeitsignals dadurch zu erhalten, daß das Zeitsignal aus zeitlich aufeinanderfolgenden Frequenzen besteht. Am Beispiel eines Audiosignals wird das Audiosignal somit so charakterisiert, daß ein Ton, also eine Frequenz, zu einem bestimmten Zeitpunkt vorhanden ist, und daß diesem Ton, d. h. dieser Frequenz, zu einem späteren Zeitpunkt ein anderer Ton, d. h. eine andere Frequenz, folgt.

Erfindungsgemäß wird somit von der Beschreibung des Zeitsignals durch eine Folge von zeitlichen Abtastwerten in eine Beschreibung des Zeitsignals durch Koordinaten-Tupel aus Frequenz und Zeitpunkt des Auftretens der Frequenz übergegangen. Die Signalkennung oder anders ausgedrückt der Merkmalsvektor (MV), der zum Beschreiben des Zeitsignals verwendet wird, umfaßt somit eine Folge von Signalkennungswerten, die je nach Ausführungsform mehr oder weniger grob den zeitlichen Verlauf des Zeitsignals wiedergibt. Das Zeitsignal wird somit nicht, wie im Stand der Technik, anhand seiner spektralen Eigenschaften charakterisiert, sondern anhand der zeitlichen Abfolge von Frequenzen in dem Zeitsignal.

Zur Berechnung eines Frequenzwerts aus den detektierten Signalflanken werden somit zumindest zwei detektierte Signalflanken benötigt. Die Auswahl dieser zwei Signalflanken aus den gesamten detektierten Signalflanken, auf deren Basis Frequenzwerte berechnet werden, ist vielfältig. Zunächst können zwei aufeinanderfolgende Signalflanken von im wesentlichen gleicher Länge verwendet werden. Der Frequenzwert ist dann der Kehrwert aus dem zeitlichen Abstand dieser Flanken. Alternativ kann eine Auswahl auch nach der Amplitude der detektierten Signalflanken durchgeführt werden. So können auch zwei aufeinanderfolgende Signalflanken gleicher Amplitude genommen werden, um einen Frequenzwert zu ermitteln. Es müssen jedoch nicht immer zwei aufeinanderfolgende Signalflanken genommen werden, sondern z. B. immer die zweite, dritte, vierte, ... Signalflanke gleicher Amplitude oder Länge. Schließlich sei angemerkt, daß auch zwei beliebige Signalflanken genommen werden können, um unter Verwendung statistischer Methoden und auf der Basis der Superpositionsgesetze die Koordinatentupel zu erhalten. Am Beispiel einer Flöte wird deutlich, daß ein Flötenton zwei Signalflanken mit hoher Amplitude liefert, zwischen denen sich ein Wellenberg mit niedrigerer Amplitude befindet. Um den Grundton der Flöte zu ermitteln, könnte beispielsweise eine Auswahl der zwei detektierten Signalflanken nach der Amplitude getroffen werden.

Insbesondere für Audiosignale stellt die zeitliche Abfolge von Tönen die natürlichste Art und Weise der Charakterisierung dar, da, wie es am einfachsten an Musiksignalen erkennbar ist, der Wesensgehalt des Audiosignals eben in der zeitlichen Abfolge von Tönen steckt. Die unmittelbarste Empfindung die ein Hörer von einem Musiksignal erhält, ist die zeitliche Abfolge von Tönen. Nicht nur in der klassischen Musik, bei der sich Werke immer um ein bestimmtes Thema aufbauen, das sich in verschiedenen Abwandlungen durch das ganze Werk zieht, sondern auch bei Liedern der populären oder sonstigen zeitgenössischen Musik existiert eine einprägsame Melodie, die im allgemeinen aus einer Folge von einfachen Tönen besteht, wobei das Thema bzw. die einfache Melodie wesentlich die Wiedererkennungsfähigkeit unabhängig von Rhythmus, der Tonhöhe, einer eventuellen Instrumentenbegleitung etc. prägt.

Das erfindungsgemäße Konzept basiert auf dieser Erkenntnis und liefert eine Signalkennung, die aus einer zeitlichen Abfolge von Frequenzen besteht oder, je nach Ausführungsform, aus einer zeitlichen Abfolge von Frequenzen, d. h. Tönen, durch statistische Verfahren abgeleitet ist.

Ein Vorteil der vorliegenden Erfindung besteht darin, daß die Signalkennung als zeitliche Abfolge von Frequenzen einen Fingerabdruck von hohem Informationsgehalt für Zeitsignale mit harmonischem Anteil darstellt und gewissermaßen das wesentliche oder den Kern eines Zeitsignal ausmacht.

Ein weiterer Vorteil der vorliegenden Erfindung besteht darin, daß die erfindungsgemäß extrahierte Signalkennung zwar eine starke Komprimierung des Zeitsignals darstellt, jedoch nach wie vor an den zeitlichen Verlauf des Zeitsignals angelehnt ist und damit an die natürliche Auffassung von Zeitsignalen, z. B. Musikstücken, angepasst ist.

Ein weiterer Vorteil der vorliegenden Erfindung besteht darin, daß durch die sequentielle Natur der Signalkennung von den Abstandsberechnungs-Referenzierungsalgorithmen im Stand der Technik weggegangen werden kann und zur Referenzierung des Zeitsignals in einer Datenbank Algorithmen eingesetzt werden können, die aus der DNA-Sequenzierung bekannt sind und daß darüber hinaus auch Ähnlichkeitsberechnungen durchgeführt werden können, indem DNA-Sequenzierungsalgorithmen mit Ersetzen/Einfügen/Löschen-Operationen eingesetzt werden.

Ein weiterer Vorteil der vorliegenden Erfindung besteht darin, daß zum Detektieren des zeitlichen Auftretens von Signalflanken in dem Zeitsignal auf günstige Art und Weise die Hough-Transformation eingesetzt werden kann, für die aus der Bildverarbeitung und Bilderkennung effiziente Algorithmen existieren.

Ein weiterer Vorteil der vorliegenden Erfindung besteht darin, daß die erfindungsgemäß extrahierte Signalkennung eines Zeitsignals unabhängig davon ist, ob die Such-Signalkennung aus dem gesamten Zeitsignal oder nur aus einem Abschnitt des Zeitsignals abgeleitet ist, da gemäß den Algorithmen der DNA-Sequenzierung ein zeitlich schrittweiser Vergleich der Such-Signalkennung mit einer Referenz-Signalkennung durchgeführt werden kann, wobei aufgrund des zeitlich sequentiellen Vergleichs der Abschnitt des zu identifizierenden Zeitsignals gewissermaßen automatisch in dem Referenz-Zeitsignal dort identifiziert wird, wo die höchste Übereinstimmung zwischen Such-Signalkennung und Referenz-Signalkennung existiert.

Bevorzugte Ausführungsbeispiele der vorliegenden Erfindung werden nachfolgend bezugnehmend auf die beiliegenden Zeichnungen näher erläutert. Es zeigen:
- Fig. 1: ein Blockschaltbild der erfindungsgemäßen Vorrichtung zum Extrahieren einer Signalkennung aus einem Zeitsignal;
- Fig. 2: ein Blockschaltbild eines bevorzugten Ausführungsbeispiels, in dem eine Vorverarbeitung des Audiosignals dargestellt ist;
- Fig. 3: ein Blockschaltbild eines Ausführungsbeispiels für die Signalkennungserzeugung;
- Fig. 4: ein Blockschaltbild für eine erfindungsgemäße Vorrichtung zum Erzeugen einer Datenbank und zum Referenzieren eines Such-Zeitsignals in der Datenbank.
- Fig. 5: graphische Darstellung eines Ausschnitts von Mozart KV 581 durch Frequenz-Zeit-Koordinaten-Tupel.

Fig. 1 zeigt ein Blockdiagramm einer Vorrichtung zum Extrahieren einer Signalkennung aus einem Zeitsignal. Die Vorrichtung umfaßt eine Einrichtung 12 zum Durchführen einer Signalflankendetektion, eine Einrichtung 14 zur Abstandsermittlung zwischen zwei ausgewählten detektierten Flanken, eine Einrichtung 16 zur Frequenzberechnung und eine Einrichtung 18 zur Signalkennungserzeugung unter Verwendung von aus der Einrichtung 16 zur Frequenzberechnung ausgegebenen Koordinaten-Tupeln, die jeweils einen Frequenzwert und eine Auftrittszeit für diesen Frequenzwert aufweisen.

An dieser Stelle sei darauf hingewiesen, daß, obgleich im nachfolgenden von einem Audiosignal als Zeitsignal gesprochen wird, das erfindungsgemäße Konzept nicht nur für Audiosignale geeignet ist, sondern für sämtliche Zeitsignale, die einen harmonischen Anteil haben, da die Signalkennung darauf basiert, daß ein Zeitsignal aus einer zeitlichen Abfolge von Frequenzen, am Beispiel des Audiosignals von Tönen, besteht.

Die Einrichtung 12 zum Erfassen des zeitlichen Auftretens von Signalflanken in dem Zeitsignal führt vorzugsweise eine Hough-Transformation durch.

Die Hough-Transformation ist in dem U.S.-Patent Nr. 3,069,654 von Paul V. C. Hough beschrieben. Die Hough-Transformation dient zur Erkennung von komplexen Strukturen und insbesondere zur automatischen Erkennung von komplexen Linien in Photographien oder anderen Bilddarstellungen. Die Hough-Transformation ist somit allgemein eine Technik, die verwendet werden kann, um Merkmale mit spezieller Form innerhalb eines Bildes zu extrahieren.

In ihrer Anwendung gemäß der vorliegenden Erfindung wird die Hough-Transformation dazu verwendet, aus dem Zeitsignal Signalflanken mit spezifizierten zeitlichen Längen zu extrahieren. Eine Signalflanke wird zunächst durch ihre zeitliche Länge spezifiziert. Im Idealfall einer Sinuswelle wäre eine Signalflanke durch die ansteigende Flanke der Sinusfunktion von 0 bis 90° definiert. Alternativ könnte eine Signalflanke auch durch den Anstieg der Sinus-Funktion von -90° bis +90° spezifiziert werden.

Liegt das Zeitsignal als Folge von zeitlichen Abtastwerten ("Samples") vor, so entspricht die zeitliche Länge einer Signalflanke unter Berücksichtigung der Abtastfrequenz, mit der die Samples erzeugt worden sind, einer bestimmten Anzahl von Abtastwerten. Die Länge einer Signalflanke kann somit ohne weiteres durch die Angabe der Anzahl der Abtastwerte, die die Signalflanke umfassen soll, spezifiziert werden.

Darüber hinaus wird es bevorzugt, eine Signalflanke nur dann als Signalflanke zu detektieren, wenn dieselbe stetig ist und einen überwiegend monotonen Verlauf hat, also im Falle einer positiven Signalflanke einen überwiegend monoton steigenden Verlauf hat. Selbstverständlich können auch negative Signalflanken, also monoton fallende Signalflanken detektiert werden.

Ein weiteres Kriterium zur Klassifizierung von Signalflanken besteht darin, daß eine Signalflanke nur dann als Signalflanke detektiert wird, wenn sie einen bestimmten Pegelbereich übersteigt. Um Rauschstörungen auszublenden, wird es bevorzugt, für eine Signalflanke einen minimalen Pegelbereich oder Amplitudenbereich vorzugeben, wobei monoton steigende Signalflanken unterhalb dieses Pegelbereichs nicht als Signalflanken detektiert werden.

Gemäß einem bevorzugten Ausführungsbeispiel der vorliegenden Erfindung wird zur Referenzierung von Audiosignalen eine weitere Einschränkung dahingehend getroffen, daß lediglich Signalflanken gesucht werden, deren spezifizierte zeitliche Länge größer als eine minimale Grenzlänge und kleiner als eine maximale zeitliche Grenzlänge ist. Dies bedeutet in anderen Worten ausgedrückt, daß lediglich Signalflanken gesucht werden, die auf Frequenzen kleiner als eine obere Grenzfrequenz und größer als eine untere Grenzfrequenz hinweisen. Bei Musikstücken wird es bevorzugt, lediglich Signalflanken zu detektieren, die auf Frequenzen im Frequenzbereich von 27,5 Hz (Ton A2) bis 4186 Hz (Ton c5) hinweisen. Dieser Frequenzbereich wird durch die durch ein übliches Klavier zur Verfügung gestellten Töne überstrichen. Für Signalkennungen von Musikstücken hat sich dieser Tonbereich als ausreichend herausgestellt.

Die Signalflankendetektionseinheit 12 liefert somit eine Signalflanke und den Zeitpunkt des Auftretens der Signalflanke. Hierbei ist es unerheblich, ob als Signalauftrittszeitpunkt der Signalflanke der Zeitpunkt des ersten Abtastwerts der Signalflanke, der Zeitpunkt des letzten Abtastwerts der Signalflanke oder der Zeitpunkt irgend eines Abtastwerts innerhalb der Signalflanke genommen wird, so lange Signalflanken gleich behandelt werden.

Die Einrichtung 14 zum Ermitteln eines zeitlichen Abstands zwischen zwei aufeinanderfolgenden Signalflanken, deren zeitliche Längen abgesehen von einem vorbestimmten Toleranzwert gleich sind, untersucht die von der Einrichtung 12 ausgegebenen Signalflanken und extrahiert zwei aufeinanderfolgende Signalflanken, die gleich sind oder innerhalb eines bestimmten vorgegebenen Toleranzwerts im wesentlichen gleich sind. Wenn ein einfacher Sinuston betrachtet wird, so ist eine Periode des Sinustons durch den zeitlichen Abstand zweier aufeinanderfolgender gleich langer z. B. positiver Viertelwellen gegeben. Hierauf beruht die Einrichtung 16 zum Berechnen eines Frequenzwerts aus dem ermittelten zeitlichen Abstand. Der Frequenzwert entspricht dem Inversen des ermittelten zeitlichen Abstands.

Durch diese Vorgehensweise kann mit hoher zeitlicher und gleichzeitig frequenzmäßiger Auflösung eine Darstellung eines Zeitsignals durch Angabe der in dem Zeitsignal vorkommenden Frequenzen und durch Angabe der mit den Frequenzen korrespondierenden Auftrittszeitpunkten geliefert werden. Wenn die Ergebnisse der Einrichtung 16 zur Frequenzberechnung graphisch dargestellt werden, wird ein Diagramm gemäß Fig. 5 erhalten.

Fig. 5 zeigt einen Ausschnitt mit etwa 13 Sekunden Länge des Klarinettenquintetts A-Dur, Larghetto, KV 581 von Wolfgang Amadeus Mozart, wie es am Ausgang der Einrichtung 16 zur Frequenzberechnung erscheinen würde. In diesem Ausschnitt erklingt eine Klarinette, die eine melodieführende Solostimme spielt sowie ein begleitendes Streichquartett. Es ergeben sich die in Fig. 5 dargestellten Koordinaten-Tupel, wie sie durch die Einrichtung 16 zur Frequenzberechnung erzeugt werden könnten.

Die Einrichtung 18 dient schließlich dazu, aus den Ergebnissen der Einrichtung 16 eine Signalkennung zu erzeugen, die für eine Signalkennungsdatenbank günstig und geeignet ist. Die Signalkennung wird allgemein aus einer Mehrzahl von Koordinatentupeln erzeugt, wobei jeder Koordinatentupel einen Frequenzwert und einen Auftrittszeitpunkt umfaßt, so daß die Signalkennung eine Folge von Signalkennungswerten umfaßt, die den zeitlichen Verlauf des Zeitsignals wiedergibt.

Wie es später erläutert wird, dient die Einrichtung 18 dazu, aus dem Frequenz-Zeit-Diagramm von Fig. 5, das durch die Einrichtung 16 erzeugt werden könnte, die wesentlichen Informationen zu extrahieren, um einen Fingerabdruck des Zeitsignals zu erzeugen, der einerseits kompakt ist, und der andererseits das Zeitsignal ausreichend genau und unterscheidbar von anderen Zeitsignalen unterscheiden kann.

Fig. 2 zeigt eine erfindungsgemäße Vorrichtung zum Extrahieren einer Signalkennung gemäß einem bevorzugten Ausführungsbeispiel der vorliegenden Erfindung. Als Zeitsignal wird eine Audiodatei 20 in einen Audio-I/O-Handler eingegeben. Der Audio-I/O-Handler 22 liest die Audiodatei beispielsweise von einer Festplatte. Der Audiodatenstrom kann auch direkt über eine Soundkarte eingelesen werden. Nach dem Einlesen eines Abschnitts des Audiodatenstroms schließt die Einrichtung 22 die Audiodatei wieder und lädt die nächste zu bearbeitende Audiodatei oder terminiert den Einlesevorgang. Die Folge von PCM-Abtastwerten (PCM = Puls Code Modulated), wie sie beispielsweise von einer CD erhalten werden, werden dann in eine Einrichtung 24 zur Vorverarbeitung des Audiosignals eingegeben. Die Einrichtung 24 dient einerseits dazu, falls erforderlich eine Abtastratenumwandlung durchzuführen, oder eine Lautstärkemodifikation des Audiosignals zu erreichen. Audiosignale liegen auf verschiedenen Medien in unterschiedlichen Abtastfrequenzen vor. Wie es bereits ausgeführt worden ist, wird jedoch der Zeitpunkt des Auftretens einer Signalflanke in dem Audiosignal zur Beschreibung des Audiosignals verwendet, so daß die Abtastrate bekannt sein muß, um die Auftrittszeitpunkte von Signalflanken korrekt zu detektieren, und um darüber hinaus Frequenzwerte korrekt zu detektieren. Alternativ kann eine Abtastratenumwandlung durch Dezimierung oder Interpolation durchgeführt werden, um die Audiosignale verschiedener Abtastraten auf eine gleiche Abtastrate zu bringen.

Bei einem bevorzugten Ausführungsbeispiel der vorliegenden Erfindung, das für mehrere Abtastraten geeignet sein soll, ist daher die Einrichtung 24 vorgesehen, um eine Abtastrateneinstellung durchzuführen.

Die PCM-Abtastwerte werden ferner einer automatischen Pegelanpassung unterzogen, die ebenfalls in der Einrichtung 24 vorgesehen ist. In der Einrichtung 24 wird zur automatischen Pegelanpassung in einem Look-Ahead-Buffer die mittlere Signalleistung des Audiosignals bestimmt. Der Audiosignalabschnitt, der zwischen zwei Signalleistungsminima liegt, wird mit einem Skalierungsfaktor multipliziert, der das Produkt aus einem Gewichtungsfaktor und dem Quotienten aus Vollausschlag und maximalem Pegel innerhalb des Segments ist. Die Länge des Look-Ahead-Buffers ist variabel.

Anschließend wird das derart vorverarbeitete Audiosignal in die Einrichtung 12 eingespeist, die eine Signalflankendetektion durchführt, wie sie bezugnehmend auf Fig. 1 beschrieben worden ist. Bevorzugterweise wird hierzu die Hough-Transformation verwendet. Eine schaltungstechnische Realisierung der Hough-Transformation ist in der WO 99/26167 offenbart.

Die durch die Hough-Transformation ermittelte Amplitude einer Signalflanke und der Detektionszeitpunkt einer Signalflanke werden dann in die Einrichtung 14 von Fig. 1 übergeben. In dieser Einheit werden jeweils zwei aufeinanderfolgende Detektionszeitpunkte voneinander subtrahiert, wobei der Kehrwert der Differenz der Auftrittszeiten als Frequenzwert angenommen wird. Diese Aufgabe wird durch die Einrichtung 16 aus Fig. 1 bewirkt und führt, wenn ein Musikstück entsprechend bearbeitet wird, zu dem Frequenz-Zeit-Diagramm von Fig. 5, in der die erhaltenen Frequenz-Zeit-Koordinaten-Tupel graphisch dargestellt sind, die durch Mozart, Köchel-Verzeichnis 581, erhalten werden.

Erfindungsgemäß könnte die Darstellung von Fig. 5 bereits als Signalkennung für das Zeitsignal verwendet werden, da die zeitliche Folge der Koordinaten-Tupel den zeitlichen Verlauf des Zeitsignals wiedergibt.

Bei einem Ausführungsbeispiel wird es jedoch bevorzugt, eine Nachbearbeitung durchzuführen, um aus dem Frequenz-Zeit-Diagramm von Fig. 5 die wesentlichen Informationen zu extrahieren, die für eine Signal-Referenzierung einen möglichst kleinen und dennoch möglichst aussagefähigen Fingerabdruck für das Zeitsignal liefern.

Hierzu kann die Signalkennungserzeugung 18 wie in Fig. 3 dargestellt aufgebaut sein. Die Einrichtung 18 gliedert sich in eine Einrichtung 18a zur Ermittlung der Häufungsgebiete, in eine Einrichtung 18b zur Gruppierung, in eine Einrichtung 18c zur Mittelung über einer Gruppe, in eine Einrichtung 18d zur Intervallfestlegung, in eine Einrichtung zum Quantisieren 18e und schließlich in eine Einrichtung 18f auf, um die Signalkennung für das Zeitsignal zu erhalten.

Wie in Fig. 5 gut erkennbar, werden in der Einrichtung 18a zur Ermittlung der Häufungsgebiete charakteristische Verteilungspunktwolken, die als Haufen oder Cluster bezeichnet werden, herausgearbeitet. Dies geschieht, indem alle isolierten Frequenz-Zeit-Tupel gelöscht werden, die einen vorgegebenen Mindestabstand zum nächsten räumlichen Nachbarn überschreiten. Solche isolierten Frequenz-Zeit-Tupel sind beispielsweise die Punkte in der rechten oberen Ecke des Diagramms von Fig. 5. Dadurch bleibt ein sogenanntes Pitch-Contour-Streifenband übrig, das in Fig. 5 mit dem Bezugszeichen 50 skizziert ist. Das Pitch-Contour-Streifenband besteht aus Clustern bestimmter Frequenzbreite und Länge, wobei diese Cluster von gespielten Tönen hervorgerufen werden. Diese Töne sind in Fig. 5 durch waagrechte Linien, die die Ordinate schneiden, angedeutet (52), wobei bei dem hier gezeigten Beispiel die Töne h1, c2, cis2, d2 und h1 in dem Bereich zwischen etwa 6 und 10 Sekunden in der genannten Folge auftreten. Der Ton a1 hat eine Frequenz von 440 Hz. Der Ton h1 hat eine Frequenz von 494 Hz. der Ton c2 hat eine Frequenz von 523 Hz, der Ton cis2 hat eine Frequenz von 554 Hz, während der Ton d2 eine Frequenz von 587 Hz hat.

Bei polyphonen Klängen ergeben sich breitere Streifenbänder. Die Streifenbreite bei Einzeltönen hängt darüber hinaus von einem Vibrato des die Einzeltöne erzeugenden Musikinstruments ab.

In der Einrichtung 18b zur Gruppierung oder zur Bildung von Blöcken werden die Koordinaten-Tupel des Pitch-Contour-Streifenbandes in einem Zeitfenster von n Abtastwerten zu einem separat zu bearbeitenden Verarbeitungsblock zusammengefaßt oder gruppiert. Die Blockgröße kann dabei äquidistant oder variabel gewählt werden. Je nach Genauigkeit und zur Verfügung stehendem Speicherplatz für die Signalkennung kann eine relativ grobe Aufteilung gewählt werden, beispielsweise ein Ein-Sekunden-Raster, was über die vorliegende Abtastrate einer bestimmten Anzahl von Abtastwerten pro Block entspricht, oder eine kleinere Einteilung. Alternativ kann, um bei Musikstücken der zugrunde liegenden Notenschreibweise Rechnung zu tragen, das Raster immer so gewählt werden, daß in das Raster ein Ton fällt. Hierzu ist es erforderlich, die Länge eines Tons abzuschätzen, was durch die in Fig. 5 eingezeichnete Polynomfitfunktion 54 möglich ist. Eine Gruppe bzw. ein Block wird dann durch den zeitlichen Abstand zwischen zwei lokalen Extremwerten des Polynoms bestimmt. Diese Vorgehensweise liefert besonders bei relativ monophonen Abschnitten relativ große Gruppen von Abtastwerten, wie sie zwischen 6 und 12 Sekunden auftreten, während bei relativ polyphonen Abständen des Musikstücks, bei denen die Koordinaten-Tupel über einen größen Frequenzbereich verteilt sind, wie z. B. etwa bei 2 Sekunden in Fig. 5 oder bei 12 Sekunden von Fig. 5 kleinere Gruppen ermittelt werden, was wiederum dazu führt, daß die Signalkennung auf der Basis relativ kleiner Gruppen durchgeführt wird, so daß die Informationskompression kleiner als bei einer festen Blockbildung ist.

In dem Block 18c zur Mittelung über einer Gruppe von Abtastwerten wird je nach Bedarf ein gewichteter Mittelwert über alle in einem Block vorhandenen Koordinaten-Tupel bestimmt. Bei dem bevorzugten Ausführungsbeispiel wurden die Tupel außerhalb des Pitch-Contour-Streifenband bereits vorher "ausgeblendet". Alternativ kann jedoch auch auf dieses Ausblenden verzichtet werden, was dazu führt, daß sämtliche durch die Einrichtung 16 berechneten Koordinaten-Tupel bei der Mittelung, die durch die Einrichtung 18c durchgeführt wird, berücksichtigt werden.

In der Einrichtung 18d zur Intervallfestlegung wird eine Sprungweite zur Festlegung der Mitte der nächsten, d. h. zeitlich folgenden, Gruppe von Abtastwerten bestimmt.

Es sei darauf hingewiesen, daß in der Einrichtung 18c entweder eine arithmetische, eine geometrische oder eine Median-Mittelung durchgeführt werden kann.

In dem Quantisierer 18e wird der Wert, der durch die Einrichtung 18c berechnet worden ist, in nicht äquidistante Rasterwerte quantisiert. Bei Musikstücken wird es bevorzugt, die Unterteilung nach der Tonfrequenzskala durchzuführen, wobei die Tonfrequenzskala, wie es bereits ausgeführt worden ist, gemäß dem Frequenzbereich eingeteilt ist, der durch ein übliches Klavier geliefert wird und sich von 27,5 Hz (Ton A2) bis 4186 Hz (Ton c5) erstreckt und 88 Tonstufen umfaßt. Liegt der gemittelte Wert am Ausgang der Einrichtung 18c zwischen zwei benachbarten Halbtönen, so erhält er den Wert des nächstliegenden Bezugstons.

Damit ergibt sich am Ausgang der Einrichtung 18e zum Quantisieren nach und nach eine Folge von quantisierten Werten, welche zusammen die Signalkennung ergeben. Je nach Bedarf können die quantisierten Werte durch die Einrichtung 18f nachverarbeitet werden, wobei eine Nachverarbeitung beispielsweise in einer Tonhöhen-Offset-Korrektur, einer Transposition in eine andere Tonskala, etc. bestehen könnte.

Im nachfolgenden wird auf Fig. 4 Bezug genommen. Fig. 4 zeigt schematisch eine Vorrichtung zum Referenzieren eines Such-Zeitsignals in einer Datenbank 40, wobei die Datenbank 40 Signalkennungen einer Mehrzahl von Datenbank-Zeitsignalen Track_1 bis Track_m aufweist, die in einer vorzugsweise von der Datenbank 40 getrennten Bibliothek 42 gespeichert sind.

Um ein Zeitsignal anhand der Datenbank 40 referenzieren zu können, muß die Datenbank zunächst gefüllt werden, was in einem "Lernen"-Modus erreicht werden kann. Hierzu werden Audiodateien 41 nach und nach einem Vektorgenerator 43 zugeführt, der für jede Audiodatei eine Referenz-Kennung aufweist und in der Datenbank so abspeichert, daß erkannt werden kann, zu welcher Audiodatei z. B. in der Bibliothek 42 die Signalkennung gehört.

Gemäß der in Fig. 4 gegebenen Zuordnung entspricht die Signalkennung MV11, ...., MV1n dem Zeitsignal Track_1. Die Signal kennung MV21, ..., MV2n gehört zu dem Zeitsignal Track_2. Schließlich gehört die Signalkennung MVm1, ..., MVmn zu dem Zeitsignal Track_m.

Der Vektorgenerator 43 ist ausgebildet, um allgemein die in Fig. 1 dargestellten Funktionen durchzuführen, und ist gemäß einem bevorzugten Ausführungsbeispiel wie in den Fig. 2 und 3 dargestellt implementiert. Im "Lernen"-Modus verarbeitet der Vektorgenerator 43 nach und nach verschiedene Audiodateien (Track_1 bis Track_m), um Signalkennungen für die Zeitsignale in der Datenbank abzuspeichern, d. h. um die Datenbank zu füllen.

Im "Suchen"-Modus soll eine Audiodatei 41 anhand der Datenbank 40 referenziert werden. Hierzu wird das Such-Zeitsignal 41 durch den Vektorgenerator 43 verarbeitet, um eine Such-Kennung 45 zu erzeugen. Die Such-Kennung 45 wird dann in einen DNA-Sequencer 46 eingespeist, um mit den Referenz-Kennungen in der Datenbank 40 verglichen zu werden. Der DNA-Sequencer 46 ist ferner angeordnet, um eine Aussage über das Such-Zeitsignal bezüglich der Mehrzahl von Datenbank-Zeitsignalen aus der Bibliothek 42 zu treffen. Der DNA-Sequencer sucht mit der Such-Kennung 45 die Datenbank 40 auf eine übereinstimmende Referenz-Kennung ab und übergibt einen Zeiger auf das entsprechende mit der Referenzkennung assoziierte Audiofile in der Bibliothek 42.

Der DNA-Sequencer 46 führt somit einen Vergleich der Such-Kennung 45 oder Teilen davon mit den Referenz-Kennungen in der Datenbank durch. Bei Vorliegen der vorgegebenen Folge bzw. einer Teilsequenz davon wird das zugehörige Zeitsignal in der Bibliothek 42 referenziert.

Vorzugsweise führt der DNA-Sequencer 46 einen Boyer-Moore-Algorithmus aus, welcher beispielsweise in dem Fachbuch "Algorithms on Strings, Trees and Sequences", Dan Gusfield, Cambridge University Press, 1997, beschrieben ist. Gemäß einer ersten Alternative wird auf exakte Übereinstimmung geprüft. Das Treffen einer Aussage besteht daher darin, daß gesagt wird, daß das Such-Zeitsignal identisch zu einem Zeitsignal in der Bibliothek 42 ist. Alternativ oder zusätzlich kann auch die Ähnlichkeit zweier Sequenzen durch Verwendung von Ersetzen/Einfügen/Löschen-Operationen und einer Pitch-Offset-Korrektur (Tonhöhen-Versatzkorrektur) untersucht werden.

Vorzugsweise ist die Datenbank 40 so strukturiert, daß sie aus der Verkettung von Signalkennungsfolgen zusammengesetzt ist, wobei das Ende jeder Vektorsignalkennung eines Zeitsignals durch ein Trennzeichen festgelegt wird, damit die Suche nicht über Zeitsignaldateigrenzen fortgesetzt wird. Werden mehrere Übereinstimmungen festgestellt, werden alle referenzierten Zeitsignale angegeben.

Durch Nutzung der Operationen Ersetzen/Einfügen/Löschen (Replace/Insert/Delete) kann ein Ähnlichkeitsmaß eingeführt werden, wobei das Zeitsignal in der Bibliothek 42 referenziert wird, das dem Such-Zeitsignal 41 anhand eines vorgegebenen Ähnlichkeitsmaßes am ähnlichsten ist. Ferner wird es bevorzugt, ein Ähnlichkeitsmaß des Such-Audio-Signals zu mehreren Signalen in der Bibliothek zu ermitteln und dann die ähnlichsten n Abschnitte in der Bibliothek 42 in Reihenfolge absteigender Ähnlichkeit auszugeben.

## Patentansprüche

1. Verfahren zum Extrahieren einer Signalkennung aus einem Zeitsignal, das einen harmonischen Anteil hat, mit folgenden Schritten:
Detektieren (12) des zeitlichen Auftretens von Signalflanken in dem Zeitsignal;
Ermitteln (14) eines zeitlichen Abstands zwischen zwei ausgewählten detektierten Signalflanken;
Berechnen (16) eines Frequenzwerts aus dem ermittelten zeitlichen Abstand und Zuordnen des Frequenzwerts zu einer Auftrittszeit des Frequenzwerts in dem Zeitsignal, um einen Koordinatentupel aus dem Frequenzwert und der Auftrittszeit für diesen Frequenzwert zu erhalten; und
Erzeugen (18) der Signalkennung aus einer Mehrzahl von Koordinatentupeln, wobei jeder Koordinatentupel einen Frequenzwert und eine Auftrittszeit umfaßt, wodurch die Signalkennung eine Folge von Signalkennungswerten umfaßt, die den zeitlichen Verlauf des Zeitsignals wiedergibt.

2. Verfahren nach Anspruch 1, bei dem im Schritt des Detektierens (12) eine Signalflanke nur dann als Signalflanke detektiert, wenn dieselbe über ihrer spezifizierten zeitlichen Länge eine Amplitude aufweist, die größer als ein vorbestimmten Amplitudenschwellwert ist.

3. Verfahren nach Anspruch 1 oder 2,
bei dem im Schritt des Detektierens (12) eine Signalflanke nur dann als Signalflanke detektiert wird, wenn ihre spezifizierte zeitliche Länge größer als eine minimale Grenzlänge und kleiner als eine maximale Grenzlänge ist.

4. Verfahren nach Anspruch 3, bei dem das Zeitsignal ein Audiosignal ist, und bei dem die minimale zeitliche Grenzlänge anhand einer maximalen hörbaren Grenzfrequenz und die maximale zeitliche Grenzlänge anhand einer minimalen hörbaren Grenzfrequenz festgelegt sind.

5. Verfahren nach Anspruch 3, bei dem das Zeitsignal ein Audiosignal ist, und bei dem die minimale zeitliche Grenzlänge anhand einer maximalen durch ein Instrument erzeugbaren Tonfrequenz und die maximale zeitliche Grenzlänge anhand einer minimalen durch ein Instrument erzeugbaren Tonfrequenz festgelegt sind.

6. Verfahren nach einem der vorhergehenden Ansprüche, bei dem der Schritt des Erzeugens (18) der Signalkennung folgenden Schritt aufweist:
Eliminieren (18a) von Koordinatentupeln, die mehr als einen vorbestimmten Schwellenabstand von einem benachbarten Koordinatentupel in einem Frequenz-Zeit-Diagramm beabstandet sind, um Häufungen von Koordinaten-Tupeln zu ermitteln.

7. Verfahren nach Anspruch 5 oder 6, bei dem der Schritt des Erzeugens (18) folgenden Schritt aufweist:
Gruppieren (18b) von Koordinaten-Tupeln in aufeinanderfolgenden Zeitintervallen zu Blöcken von Koordinatentupeln.

8. Verfahren nach Anspruch 7, bei dem die aufeinanderfolgenden Zeitintervalle eine feste und/oder eine variable Länge haben.

9. Verfahren nach Anspruch 7 oder 8, bei dem der Schritt des Erzeugens (18) der Signalkennung folgenden Schritt aufweist:
Mitteln (18c) der Frequenzwerte von Koordinaten-Tupeln in den Zeitintervallen, um eine Folge von gemittelten Frequenzwerten für eine Folge von Zeitintervallen zu erhalten, wobei die Folge von gemittelten Frequenzwerten einen Merkmalsvektor darstellt.

10. Verfahren nach Anspruch 9, bei dem der Schritt (18) des Erzeugens der Signalkennung folgenden Schritt aufweist:
Quantisieren (18e) des Merkmalsvektors, um einen quantisierten Merkmalsvektor zu erhalten.

11. Verfahren nach Anspruch 10, bei dem der Schritt des Quantisierens (18e) unter Verwendung nicht-äquidistant verteilter Rasterpunkte durchgeführt wird, wobei Abstände zwischen zwei benachbarten Rasterpunkten gemäß einer Tonfrequenzskala bestimmt sind.

12. Verfahren nach einem der vorhergehenden Ansprüche, bei dem im Schritt (12) des Detektierens von Signalflanken eine Hough-Transformation verwendet wird.

13. Verfahren zum Erzeugen einer Datenbank (40) aus Referenz-Signalkennungen für eine Mehrzahl von Zeitsignalen, mit folgenden Schritten:
Extrahieren einer ersten Signalkennung für ein erstes Zeitsignal durch das Verfahren gemäß einem der Ansprüche 1 bis 12;
Extrahieren einer zweiten Signalkennung für ein zweites Zeitsignal durch ein Verfahren gemäß einem der Ansprüche 1 bis 12; und
Speichern der extrahierten ersten Signalkennung in Zuordnung zu dem ersten Zeitsignal in der Datenbank (40); und
Speichern der extrahierten zweiten Signalkennung in Zuordnung zu dem zweiten Zeitsignal in der Datenbank (40).

14. Verfahren zum Referenzieren eines Such-Zeitsignals unter Verwendung einer Datenbank (40), wobei die Datenbank Referenz-Signalkennungen einer Mehrzahl von Datenbank-Zeitsignalen aufweist, wobei eine Referenz-Signalkennung eines Datenbank-Zeitsignals durch ein Verfahren gemäß einem der Patentansprüche 1 bis 12 ermittelt worden ist, mit folgenden Schritten:
Vorgeben zumindest eines Abschnitts eines Such-Zeitsignals (41);
Extrahieren (43) einer Such-Signalkennung aus dem Such-Zeitsignal durch ein Verfahren gemäß einem der Patentansprüche 1 bis 12; und
Vergleichen (46) der Such-Signalkennung mit der Mehrzahl von Referenz-Signalkennungen, und, ansprechend auf den Schritt des Vergleichens, Treffen einer Aussage über das Such-Zeitsignal bezüglich der Mehrzahl von Datenbank-Zeitsignalen.

15. Verfahren nach Anspruch 14, bei dem im Schritt des Treffens einer Aussage ein Such-Zeitsignal als Referenz-Zeitsignal identifiziert wird, wenn die Such-Signalkennung zumindest mit einem Abschnitt einer Referenz-Signalkennung übereinstimmt.

16. Verfahren nach Anspruch 14, bei dem im Schritt des Treffens einer Aussage eine Ähnlichkeit zwischen einem Such-Zeitsignal und einem Datenbank-Zeitsignal festgestellt wird, falls die Such-Signalkennung und/oder zumindest ein Abschnitt einer Datenbank-Signalkennung durch eine reproduzierbare Manipulation in Übereinstimmung bringbar sind.

17. Verfahren nach einem der Patentansprüche 14 bis 16,
bei dem die Datenbank-Signalkennung eine Folge von Datenbank-Signalkennungswerten aufweist, die den zeitlichen Verlauf des Datenbank-Zeitsignals wiedergeben,
bei dem die Such-Signalkennung eine Suchfolge von Such-Signalkennungswerten aufweist, die den zeitlichen Verlauf des Such-Zeitsignals wiedergeben,
bei dem die Länge der Datenbank-Folge größer als die Länge der Such-Folge ist, und
bei dem die Such-Folge sequentiell mit der Datenbank-Folge verglichen wird.

18. Verfahren nach Anspruch 17, bei dem während des sequentiellen Vergleichens der Suchfolge mit der Datenbankfolge eine Korrektur der Werte der Such- und/oder der Datenbank-Signalkennung durch eine Ersetzen-, Einfügen- oder Löschen-Operation von zumindest einem Wert der Such- und/oder der Datenbank-Signalkennung durchgeführt wird, um eine Ähnlichkeit des Such-Zeitsignals und des Datenbank-Zeitsignals zu ermitteln.

19. Verfahren nach einem der Ansprüche 14 bis 18,
bei dem der Schritt des Vergleichens (46) unter Verwendung eines DNA-Sequencing-Algorithmus und/oder unter Verwendung des Boyer-Moore-Algorithmus durchgeführt wird.

20. Vorrichtung zum Extrahieren einer Signalkennung aus einem Zeitsignal, das einen harmonischen Anteil hat, mit folgenden Merkmalen:
einer Einrichtung zum Detektieren (12) des zeitlichen Auftretens von Signalflanken in dem Zeitsignal;
einer Einrichtung zum Ermitteln (14) eines zeitlichen Abstands zwischen zwei ausgewählten detektierten Signalflanken;
einer Einrichtung zum Berechnen (16) eines Frequenzwerts aus dem ermittelten zeitlichen Abstand und Zuordnen des Frequenzwerts zu einer Auftrittszeit des Frequenzwerts in dem Zeitsignal, um einen Koordinatentupel aus dem Frequenzwert und der Auftrittszeit für diesen Frequenzwert zu erhalten; und
einer Einrichtung zum Erzeugen (18) der Signalkennung aus einer Mehrzahl von Koordinatentupeln, wobei jeder Koordinatentupel einen Frequenzwert und eine Auftrittszeit umfaßt, wodurch die Signalkennung eine Folge von Signalkennungswerten umfaßt, die den zeitlichen Verlauf des Zeitsignals wiedergibt.

21. Vorrichtung zum Erzeugen einer Datenbank (40) aus Referenz-Signalkennungen für eine Mehrzahl von Zeitsignalen, mit folgenden Merkmalen:
einer Einrichtung zum Extrahieren einer ersten Signalkennung für ein erstes Zeitsignal gemäß Anspruch 20;
einer Einrichtung zum Extrahieren einer zweiten Signalkennung für ein zweites Zeitsignal gemäß Anspruch 20; und
einer Einrichtung zum Speichern der extrahierten ersten Signalkennung in Zuordnung zu dem ersten Zeitsignal in der Datenbank (40); und
einer Einrichtung zum Speichern der extrahierten zweiten Signalkennung in Zuordnung zu dem zweiten Zeitsignal in der Datenbank (40).

22. Vorrichtung zum Referenzieren eines Such-Zeitsignals unter Verwendung einer Datenbank (40), wobei die Datenbank Referenz-Signalkennungen einer Mehrzahl von Datenbank-Zeitsignalen aufweist, wobei eine Referenz-Signalkennung eines Datenbank-Zeitsignals durch ein Verfahren gemäß einem der Patentansprüche 1 bis 12 ermittelt worden ist, mit folgenden Merkmalen:
einer Einrichtung zum Vorgeben zumindest eines Abschnitts eines Such-Zeitsignals (41);
einer Einrichtung zum Extrahieren (43) einer Such-Signalkennung gemäß Patentanspruch 20; und
einer Einrichtung zum Vergleichen (46) der Such-Signalkennung mit der Mehrzahl von Referenz-Signalkennungen, und, ansprechend auf den Schritt des Vergleichens, Treffen einer Aussage über das Such-Zeitsignal bezüglich der Mehrzahl von Datenbank-Zeitsignalen.

## Claims

1. Method for extracting a signal identifier from a time signal having a harmonic portion, the method comprising:
detecting (12) the temporal occurrence of signal edges in the time signal;
determining (14) a temporal interval between two selected detected signal edges;
calculating (16) a frequency value from the temporal interval determined, and associating the frequency value with a time of occurrence of the frequency value in the time signal to obtain a coordinate tuple from the frequency value and the time of occurrence for this frequency value; and
creating (18) the signal identifier from a plurality of coordinate tuples, each coordinate tuple including a frequency value and a time of occurrence, whereby the signal identifier includes a sequence of signal-identifier values which reflects the temporal form of the time signal.

2. Method as claimed in claim 1, wherein in the step of detecting (12), a signal-flank is detected as a signal-flank only if same has, over its specified temporal length, an amplitude larger than a predetermined amplitude threshold value.

3. Method as claimed in claim 1 or 2,
wherein in the step of detecting (12), a signal-flank is detected as a signal-flank only if its specified temporal length is longer than a minimum cut-off length and shorter than a maximum cut-off length.

4. Method as claimed in claim 3, wherein the time signal is an audio signal, and wherein the minimum temporal cut-off length is specified by means of a maximum audible cut-off frequency, and the maximum temporal cut-off length is specified by means of a minimum audible cut-off frequency.

5. Method as claimed in claim 3, wherein the time signal is an audio signal, and wherein the minimum temporal cut-off length is specified by means of a maximum tone frequency that may be created by an instrument, and the maximum temporal cut-off length is specified by means of a minimum tone frequency which may be created by an instrument.

6. Method as claimed in any one of the previous claims, wherein the step of creating (18) the signal identifier comprises:
eliminating (18a) coordinate tuples spaced apart by more than a predetermined threshold distance from an adjacent coordinate tuple in a frequency-time diagram so as to determine clusters of coordinate tuples.

7. Method as claimed in claim 5 or 6, wherein the step of creating (18) comprises:
grouping (18b) coordinate tuples in successive temporal intervals into blocks of coordinate tuples.

8. Method as claimed in claim 7, wherein the successive temporal intervals have a fixed and/or a variable length.

9. Method as claimed in claim 7 or 8, wherein the step of creating (18) the signal identifier comprises:
averaging (18c) the frequency values of coordinate tuples in the temporal intervals to obtain a sequence of averaged frequency values for a sequence of temporal intervals, the sequence of averaged frequency values representing a feature vector.

10. Method as claimed in claim 9, wherein step (18) of creating the signal identifier comprises:
quantizing (18e) the feature vector to obtain a quantized feature vector.

11. Method as claimed in claim 10, wherein the step of quantizing (18e) is performed using non-equidistantly distributed raster points, distances between two adjacent raster points being determined in accordance with a tone-frequency scale.

12. Method as claimed in any one of the previous claims, wherein in step (12) of detecting signal edges, a Hough transformation is employed.

13. Method for creating a database (40) from reference signal identifiers for a plurality of time signals, comprising:
extracting a first signal identifier for a first time signal by the method as claimed in any one of claims 1 to 12;
extracting a second signal identifier for a second time signal by means of a method as claimed in any one of claims 1 to 12; and
storing the extracted first signal identifier in association with the first time signal in the database (40); and
storing the extracted second signal identifier in association with the second time signal in the database (40).

14. Method of referencing a search time signal using a database (40), the database comprising reference signal identifiers of a plurality of database time signals, a reference signal identifier of a database time signal having been determined by a method as claimed in any one of claims 1 to 12, the method comprising:
providing at least one portion of a search time signal (41);
extracting (43) a search signal identifier from the search time signal by a method as claimed in any one of claims 1 to 12; and
comparing (46) the search signal identifier with the plurality of reference signal identifiers, and, in response to the step of comparing, making a statement about the search time signal with regard to the plurality of database time signals.

15. Method as claimed in claim 14, wherein in the step of making a statement, a search time signal is identified as a reference time signal if the search signal identifier matches at least a portion of a reference signal identifier.

16. Method as claimed in claim 14, wherein in the step of making a statement, a similarity between a search time signal and a database time signal is established if the search signal identifier and/or at least a portion of database signal identifier may be made to match by means of a reproducible manipulation.

17. Method as claimed in any one of claims 14 to 16,
wherein the database signal identifier comprises a sequence of database signal identifier values reproducing the temporal form of the database time signal,
wherein the search signal identifier comprises a search sequence of search signal identifier values reproducing the temporal form of the search time signal,
wherein the length of the database sequence is longer than the length of the search sequence, and
wherein the search sequence is sequentially compared to the database sequence.

18. Method as claimed in claim 17, wherein during the sequential comparing of the search sequence with the database sequence, a correction of the values of the search and/or the database signal identifier is performed by a replace, insert or delete operation of at least one value of the search and/or the database signal identifier to determine a similarity of the search time signal and the database time signal.

19. Method as claimed in any one of claims 14 to 18,
wherein the step of comparing (46) is performed using a DNA sequencing algorithm and/or using the Boyer-Moore algorithm.

20. Apparatus for extracting a signal identifier from a time signal having a harmonic portion, the apparatus comprising:
means for detecting (12) the temporal occurrence of signal edges in the time signal;
means for determining (14) a temporal interval between two selected detected signal edges;
means for calculating (16) a frequency value from the temporal interval determined, and for associating the frequency value with a time of occurrence of the frequency value in the time signal to obtain a coordinate tuple from the frequency value and the time of occurrence for this frequency value; and
means for creating (18) the signal identifier from a plurality of coordinate tuples, each coordinate tuple including a frequency value and a time of occurrence, whereby the signal identifier includes a sequence of signal-identifier values which reflects the temporal form of the time signal.

21. Apparatus for creating a database (40) from reference signal identifiers for a plurality of time signals, comprising:
means for extracting a first signal identifier for a first time signal as claimed in claim 20;
means for extracting a second signal identifier for a second time signal as claimed in claim 20; and
means for storing the extracted first signal identifier in association with the first time signal in the database (40); and
means for storing the extracted second signal identifier in association with the second time signal in the database (40).

22. Apparatus for referencing a search time signal using a database (40), the database comprising reference signal identifiers of a plurality of database time signals, a reference signal identifier of a database time signal having been determined by a method as claimed in any one of claims 1 to 12, the apparatus comprising:
means for providing at least one portion of a search time signal (41);
means for extracting (43) a search signal identifier as claimed in claim 20; and
means for comparing (46) the search signal identifier with the plurality of reference signal identifiers, and, in response to the step of comparing, making a statement about the search time signal with regard to the plurality of database time signals.

## Revendications

1. Procédé pour extraire une identification de signal d'un signal dans le temps qui a une partie harmonique, aux étapes suivantes consistant à :
détecter (12) l'occurrence dans le temps de flancs de signal dans le signal dans le temps ;
déterminer (14) une distance dans le temps entre deux flancs de signal détectés choisis ;
calculer (16) une valeur de fréquence à partir de la distance dans le temps déterminée et associer la valeur de fréquence à un moment d'occurrence de la valeur de fréquence dans le signal dans le temps, pour obtenir un uplet de coordonnées à partir de la valeur de fréquence et du moment d'occurrence pour cette valeur de fréquence ; et
générer (18) l'identification de signal à partir d'une pluralité d'uplets de coordonnées, chaque uplet de coordonnées comprenant une valeur de fréquence et un moment d'occurrence, d'où l'identification de signal comporte une séquence de valeurs d'identification de signal qui reproduit l'évolution dans le temps du signal dans le temps.

2. Procédé selon la revendication 1, dans lequel, à l'étape de détection (12), un flanc de signal n'est détecté comme flanc de signal que lorsqu'il présente, sur sa longueur dans le temps spécifiée, une amplitude qui est supérieure à une valeur de seuil d'amplitude prédéterminée.

3. Procédé selon la revendication 1 ou 2, lequel, à l'étape de détection (12), un flanc de signal n'est détecté comme flanc de signal que lorsque sa longueur dans le temps spécifiée est supérieure à une longueur limite minimale et inférieure à une longueur limite maximale.

4. Procédé selon la revendication 3, dans lequel le signal dans le temps est un signal audio, et dans lequel la longueur limite dans le temps minimale est établie en référence à une fréquence limite audible maximale et la longueur limite dans le temps maximale est établie en référence à une fréquence limite audible minimale.

5. Procédé selon la revendication 3, dans lequel le signal dans le temps est un signal audio, et dans lequel la longueur limite dans le temps minimale est établie en référence à une fréquence de son maximale pouvant être générée par un instrument et la longueur limite dans le temps maximale est établie en référence à une fréquence de son minimale pouvant être générée par un instrument.

6. Procédé selon l'une des revendications précédentes, dans lequel l'étape de génération (18) de l'identification de signal présente l'étape suivante consistant à :
éliminer (18a) les uplets de coordonnées qui sont distants de plus d'une distance seuil prédéterminée d'un uplet de coordonnées adjacent dans un diagramme fréquence-temps, afin de déterminer des accumulations d'uplets de coordonnées.

7. Procédé selon la revendication 5 ou 6, dans lequel l'étape de génération (18) présente l'étape suivante :
regrouper (18b) les uplets de coordonnées dans des intervalles de temps successifs, pour former des blocs d'uplets de coordonnées.

8. Procédé selon la revendication 7, dans lequel les intervalles de temps successifs ont une longueur fixe et/ou variable.

9. Procédé selon la revendication 7 ou 8, dans lequel l'étape de génération (18) de l'identification de signal présente l'étape suivante consistant à :
établir la moyenne (18c) des valeurs de fréquence des uplets de coordonnées dans les intervalles de temps, afin d'obtenir une séquence de valeurs de fréquence ramenées à une moyenne pour une séquence d'intervalles de temps, la séquence de valeurs de fréquence ramenées à une moyenne représentant un vecteur de caractéristique.

10. Procédé selon la revendication 9, dans lequel l'étape (18) de génération de l'identification de signal présente l'étape suivante consistant à :
quantifier (18e) le vecteur de caractéristique, afin d'obtenir un vecteur de caractéristique quantifié.

11. Procédé selon la revendication 10, dans lequel l'étape de quantification ( 18e) est réalisée à l'aide de points de trame répartis de manière non-équidistante, les distances entre deux points de trame adjacents étant déterminées selon une échelle de fréquences de son.

12. Procédé selon l'une des revendications précédentes, dans lequel est utilisée, à l'étape (12) de détection de flancs de signal, une transformation de Hough.

13. Procédé pour générer une banque de données (40) à partir d'identifications de signal de référence pour une pluralité de signaux dans le temps, aux étapes suivantes consistant à :
extraire une première identification de signal pour un premier signal dans le temps par le procédé selon l'une des revendications 1 à 12 ;
extraire une deuxième identification de signal pour un deuxième signal dans le temps par un procédé selon l'une des revendications 1 à 12 ; et
mémoriser la première identification de signal extraite en association avec le premier signal dans le temps dans la banque de données (40) ; et
mémoriser la deuxième identification de signal extraite en association avec le deuxième signal dans le temps dans la banque de données (40).

14. Procédé pour référencer un signal dans le temps de recherche à l'aide d'une banque de données (40), la banque de données présentant des identifications de signal de référence d'une pluralité de signaux dans le temps de la banque de données, une identification de signal de référence d'un signal dans le temps de la banque de données ayant été déterminée par un procédé selon l'une des revendications 1 à 12, aux étapes suivantes consistant à :
prédéterminer au moins un segment d'un signal dans le temps de recherche (41) ;
extraire (43) du signal dans le temps de recherche une identification de signal de recherche par un procédé selon l'une des revendications 1 à 12 ; et
comparer (46) l'identification de signal de recherche avec la pluralité d'identifications de signal de référence et, en réaction à l'étape de comparaison, exprimer une affirmation sur le signal dans le temps de recherche en ce qui concerne la pluralité de signaux dans le temps de la banque de données.

15. Procédé selon la revendication 14, dans lequel, à l'étape d'expression d'une affirmation, un signal dans le temps de recherche est identifié comme signal dans le temps de référence lorsque l'identification de signal coïncide au moins avec un segment d'une identification de signal de référence.

16. Procédé selon la revendication 14, dans lequel est constaté, à l'étape d'expression d'une affirmation, une similitude entre un signal dans le temps de recherche et un signal dans le temps de la banque de données lorsque l'identification de signal de recherche et/ou au moins un segment d'une identification de signal de la banque de données peuvent être amenés en coïncidence par une manipulation reproductible.

17. Procédé selon l'un des revendications 14 à 16,
dans lequel l'identification de signal de la banque de données présente une séquence de valeurs d'identification de signal de la banque de données qui reproduisent l'évolution du signal dans le temps de la banque de données,
dans lequel l'identification de signal de recherche présente une séquence de recherche de valeurs d'identification de signal de recherche qui reproduisent l'évolution du signal dans le temps de recherche,
dans lequel la longueur de la séquence de la banque de données est supérieure à la longueur de la séquence de recherche, et
dans lequel la séquence de recherche est comparée de manière séquentielle avec la séquence de la banque de données.

18. Procédé selon la revendication 17, dans lequel est effectuée, pendant la comparaison séquentielle de la séquence de recherche avec la séquence de la banque de données, une correction des valeurs de l'identification de signal de recherche et/ou de l'identification de signal de la banque de données par une opération de remplacement, d'insertion ou de suppression d'au moins une valeur de l'identification de signal de recherche et/ou de l'identification de signal de la banque de données, pour déterminer une similitude du signal dans le temps de recherche et du signal dans le temps de la banque de données.

19. Procédé selon l'une des revendications 14 à 18,
dans lequel l'étape de comparaison (46) est réalisée à l'aide d'un algorithme de séquençage d'ADN et/ou à l'aide de l'algorithme de Boyer-Moore.

20. Dispositif pour extraire une identification de signal d'un signal dans le temps qui présente une partie harmonique, aux caractéristiques suivantes :
un dispositif destiné à détecter (12) l'occurrence dans le temps de flancs de signal dans le signal dans le temps,
un dispositif destiné à déterminer (14) une distance dans le temps entre deux flancs de signal détectés choisis ;
un dispositif destiné à calculer (16) une valeur de fréquence à partir de la distance dans le temps déterminée et à associer la valeur de fréquence à un moment d'occurrence de la valeur de fréquence dans le signal dans le temps, pour obtenir un uplet de coordonnées à partir de la valeur de fréquence et du moment d'occurrence pour cette valeur de fréquence ; et
un dispositif destiné à générer (18) l'identification de signal à partir d'une pluralité d'uplets de coordonnées, chaque uplet de coordonnées comportant une valeur de fréquence et un moment d'occurrence, d'où l'identification de signal comporte une séquence de valeurs d'identification de signal qui reproduit l'évolution du signal dans le temps.

21. Dispositif pour générer une banque de données (40) à partir d'identifications de signal de référence pour une pluralité de signaux dans le temps, aux caractéristiques suivantes :
un dispositif destiné à extraire une première identification de signal pour un premier signal dans le temps selon la revendication 20,
un dispositif destiné extraire une deuxième identification de signal pour un deuxième signal dans le temps selon la revendication 20 ; et
un dispositif destiné à mémoriser la première identification de signal extraite en association avec le premier signal dans le temps dans la banque de données (40) ; et
un dispositif destiné à mémoriser la deuxième identification de signal extraite en association avec le deuxième signal dans le temps dans la banque de données (40).

22. Dispositif pour référencer un signal dans le temps de recherche à l'aide d'une banque de données (40), la banque de données présentant des identifications de signal de référence d'une pluralité de signaux dans le temps de la banque de données, une identification de signal de référence d'un signal dans le temps de la banque de données ayant été déterminée par un procédé selon l'une des revendications 1 à 12, aux caractéristiques suivantes :
un dispositif destiné à prédéterminer au moins un segment d'un signal dans le temps de recherche (41) ;
un dispositif destiné à extraire (43) une identification de signal de recherche selon la revendication 20 ; et
un dispositif destiné à comparer (46) l'identification de signal de recherche avec la pluralité d'identifications de signal de référence et, en réaction à l'étape de comparaison, à exprimer une affirmation sur le signal dans le temps de recherche en ce qui concerne la pluralité de signaux dans le temps de la banque de données.
